# EUROPÄISCHE PATENTSCHRIFT

(11) **EP 2 763 904 B1**
(45) Veröffentlichungstag und Bekanntmachung des Hinweises auf die Patenterteilung: **08.03.2017**
(21) Anmeldenummer: 12743112.0
(22) Anmeldetag: 20.07.2012
(51) Int. Cl.: B65C 9/40, B67C 3/00, B67B 3/26

(54) **VERFAHREN UND VORRICHTUNG ZUM BETREIBEN EINER ANLAGE ZUM BEHANDELN VON BEHÄLTNISSEN**
METHOD AND DEVICE FOR OPERATING A SYSTEM FOR TREATING CONTAINERS
PROCÉDÉ ET DISPOSITIF POUR FAIRE FONCTIONNER UNE INSTALLATION DE MANIPULATION DE RÉCIPIENTS

(30) Priorität: 07.10.2011 DE 102011084135
(43) Veröffentlichungstag der Anmeldung: 13.08.2014
(73) Patentinhaber: Krones AG, 93073 Neutraubling (DE)
(72) Erfinder: HAHN, Wolfgang, 93073 Neutraubling (DE)
(74) Vertreter: Grünecker Patent- und Rechtsanwälte PartG mbB
(86) Internationale Anmeldenummer: PCT/EP2012/064315
(87) Internationale Veröffentlichungsnummer: WO 2013/050186

(56) Entgegenhaltungen:
- EP-A1- 1 627 816
- EP-A1- 1 959 228
- EP-A1- 2 186 736
- EP-A1- 2 439 048
- DE-A1-102008 051 791
- DE-A1-102009 040 977

## Beschreibung

Die vorliegende Erfindung betrifft ein Verfahren zum Betreiben einer Anlage zum Behandeln von Behältnissen sowie eine Anlage zum Behandeln von Behältnissen gemäß den Oberbegriffen der Ansprüche 1 und 6, wie aus der DE 10 2009 040977 A1 benannt.

### Stand der Technik

Aus dem Stand der Technik sind verschiedene Anlagen und Verfahren zum Behandeln von Behältnissen bekannt. So sind unter anderem Füllanlagen bekannt, welche Behältnisse, wie beispielsweise Kunststoff- oder Glasflaschen, mit Flüssigkeiten befüllen und etikettieren. Eine typische Füllanlage zum Befüllen eines Behältnisses mit einem Produkt ist z.B. in der EP1959228A1 beschrieben. In der Regel können solche Anlagen verschiedene Produkte und Behältnisse verarbeiten. Beim Umrüsten von Abfüllanlagen von einer Produkt- bzw. Behältnissorte zu anderen sind allerdings oft zahlreiche Umstellungen und Umbauten an der Anlage erforderlich. Da dieser Produktsortenwechsel aufwändig ist und nicht im laufenden Betrieb erfolgt, kostet jeder solcher Wechsel wertvolle Produktionszeit.

An den jeweiligen Einzelmaschinen und Modulen der Anlage erfolgt die Umrüstung auf ein anderes Produkt oder Behältnis z.B. durch die Anwahl eines bereits hinterlegten Programms, den Einbau der richtigen Formatteile oder die Einstellung von Verstelleinrichtungen auf meist an einer Bedienkonsole angezeigter Werte für z.B. Höheneinstellungen, Weiteneinstellungen etc. Diese Einstellwerte wurden bei der Inbetriebnahme der Anlage ermittelt und im Programm hinterlegt. Nach dem Stand der Technik werden diese produkt- bzw. behältnisspezifischen Einstellwerte und Parameter, wie beschrieben in der DE102009040977A1, teilweise über eine Erfassungseinrichtung zur Erfassung von Eigenschaften eines der zu behandelnden Behältnisse ermittelt. Die Erfassungseinrichtung ist dabei Behandlungselementen vorgeschaltet.

Die standardmäßigen Einstellwerte passen in der Praxis nur als Näherungswerte. Eine Feineinstellung ist nach aller Erfahrung immer noch erforderlich.

Der Anlauf der Anlage läuft demzufolge so ab, dass die ersten produzierten Behältnisse beispielsweise vom Füller zur Etikettiermaschine transportiert werden. Mit diesen Behältnissen erfolgt in einem Testlauf die Etikettierung in der Etikettiermaschine. Ggf. müssen dabei bereits Einstellungen verändert werden, die Zeit kosten und zu einem Rückstau am Füller und dessen Stopp führen können. Die Beurteilung der etikettierten Behältnisse kann ebenfalls zu erforderlichen Korrekturen führen und kann wiederum Zeitverlust und ggf. Produktionsverlust am Füller bedeuten.

Dieser Ablauf der Feineinstellung setzt sich über alle Maschinen bis zur Palettierung fort mit dem Ergebnis, dass erhebliche Einbußen an Produktion entstehen. Die Dauer bis zum Zeitpunkt einer gleichmäßigen Produktion am Füller beträgt, je nach Erfahrung des Personals, in der Praxis bis zu 2 Stunden und mehr.

Grund für die erforderliche Feineinstellung sind -insbesondere bei Behältnissen wie z.B. Kunststoff (PET) -Flaschen- schwankende Parameter, die zur Änderung der Geometrie der Behältnisse führen. Insbesondere der Innendruck des Behältnisses führt zu Änderungen im Durchmesser, in der Höhe und Kontur des Behältnisses.

Der Druck im Behältnis wird durch viele Faktoren bestimmt, unter anderem durch eine Stickstoffeinspritzung oder dem CO₂-Gehalt im Produkt.

Verstärkt werden kann der Effekt durch Schwankungen bei der Wanddicke der PET-Flasche-z.B. bei der Verwendung von Preformen verschiedener Lieferanten, Chargen usw.

Ein weiterer wichtige Grund für erforderliche Nachjustierungen ist Verschleiß an Maschinenelementen, z.B. der Verschleiß an Förderketten und deren Gleitleisten.

### Aufgabe

Der vorliegenden Erfindung liegt daher die Aufgabe zugrunde, eine Vorrichtung und ein Verfahren zum Betreiben einer Anlage zum Behandeln von Behältnissen zur Verfügung zu stellen, welches die Umrüstung der Anlage bei einem Produktsortenwechsel vereinfacht und beschleunigt, also zu einer Verbesserung der Gesamtanlageneffektivität (GAE) / Overall Equipment Effectiveness (OEE) führt.

### Lösung

Dies wird erfindungsgemäß durch ein Verfahren nach Anspruch 1 und eine Vorrichtung nach Anspruch 6 erreicht. Vorteilhafte Ausführungsformen und Weiterbildungen sind Gegenstand der Unteransprüche.

Die Messeinrichtung ermittelt dabei nach oder bei der Behandlung der Behältnisse wenigstens eine für die geometrische Form der Behältnisse charakteristische Kenngröße. Dadurch können Formänderungen, die erst durch eine Behandlung auftreten, erfasst werden und darauf reagiert werden.

Dabei kann durch eine oder mehrere Messeinrichtungen die tatsächliche Geometrie des Behältnisses, beispielsweise durch geeignete Kameras, Scanner oder andere Sensoren bestimmt werden. Die Messeinrichtung kann dabei auf Grundlage eines optischen, magnetischen, mechanischen oder anderem physikalischen Prinzip beruhen. Die durch die Messvorrichtungen bestimmten Messwerte und daraus abgeleiteten charakteristischen Kenngrößen können dann an alle, mehrere, oder wenigstens einer weiteren Behandlungseinheiten der Anlage übertragen werden, und zu deren Steuerung, Anpassung, sowie zur Festlegung und/oder Korrektur der Einstellwerte an Behandlungseinheiten berücksichtigt werden.

Unter einer Behandlungseinheit soll ein Element/Modul der Anlage verstanden werden, welches zur Behandlung von Behältnissen dient. Die Anlage kann aus einer Mehrzahl von Behältnisbehandlungseinheiten bestehen. Als übliche Behandlungseinheiten sind dabei Streck-/Blasmodule, Füll- und/oder Verschließmodule, Etikettiermodule, Bedruckungsmodule, Prüfmodule, Packmodule, usw. möglich.

Darüber hinaus ist der Einsatz einer Mehrzahl von Messeinrichtungen denkbar, die verteilt an allen oder mehreren Behandlungseinheiten, bzw. Stationen innerhalb der Behältnisbehandlungsanlage, Eigenschaften der Behältnisse und/oder Eigenschaften der Maschinenelementen messen. Auf diese Weise kann die Evolution der Einstellwerte in Abhängigkeit der Position innerhalb der Anlage und anderen Variablen (wie z.B. Zeit, Temperatur, etc.) gemessen werden.

Die Messung und ggf. anschließende Korrektur der Einstellwerte kann beispielweise nur bei einem Testlauf/Testanlauf der Anlage mit einigen ersten Behältnissen einer bestimmten Sorte erfolgen, oder aber auch im laufenden Betrieb in einer ständigen Mess-Korrektur-Schleife der Behandlungseinheiteneinstellungen für eine bestimmte Behältnissorte.

Neben der geometrischen Form des Behältnisses, wird erfindungsgemäß auch der Verschleiß von Maschinenelementen von der Messeinrichtung erfasst werden und die daraus ableitbaren charakteristischen Kenngrößen zur Korrektur der Einstellwerte und zur Steuerung der Behandlungseinheiten verwendet.

Weitere Vorteile und ein besseres Verständnis der vorliegenden Erfindung ergeben sich aus folgenden beigefügten Zeichnungen.
- **Fig. 1:**: Höhenvergleich zweier Behältnisse
- **Fig. 2:**: Durchmesservergleich im Etikettenbereich zweier Behältnisse
- **Fig. 3:**: Schematischer Überblick über eine mögliche logische Konfiguration der Behältnisbehandlungsanlage.

In Fig. 1 sind zwei Behältnisse 1 a, 1 b mit verschiedener Geometrie dargestellt. In diesem Fall unterscheiden sich die Geometrie der Behältnisse in verschiedenen Behältnishöhen h1 a und h1 b. Behältnis 1 a befindet sich auf Maschinenelement 3a, welches über Maschinenelement 4a liegt. Besagte Maschinenelemente 3a und 3b seien neu, bzw. nicht abgenutzt und weisen eine Höhe von h3a bzw. h4a auf. Als Beispiel für entsprechende Maschinenelemente seien Förderketten und Gleitleisten genannt, die zum Transport von Behältnissen dienen können. Eine Messvorrichtung erfasst sowohl ganz oder teilweise die Geometrie des Behältnisses (einschließlich Höhe des Behältnisses, Durchmesser des Behältnisses im Etikettierbereich oder im Druckbereich, Kontur, etc.), seine dreidimensionale Position auf einem Maschinenelement, sowie ganz oder teilweise die Geometrie der Maschinenelemente, die mit der Position des Behältnisses in Beziehung stehen. Bei einem Produktsortenwechsel von Behältnis 1 a auf Behältnis 1 b können die von der Messeinrichtung gewonnen Werte, bzw. abgeleitete charakteristische Größen verwendet werden, um die Maschinen der Anlage zum Behandeln von Behältnissen auf die neue Produkt-/Behältnissorte umzustellen, bzw. um die Standardvoreinstellungen für die neue Produkt-/Behältnissorte zu korrigieren und zu verfeinern. So stellt beim Wechsel von Behältnis 1 a auf Behältnis 1 b die Messeinrichtung beispielsweise nicht nur fest, dass die neue Behältnishöhe 1 b kleiner ist als die Behältnishöhe 1 a des vorherigen Behältnisses 1 a, sondern beispielsweise auch, dass sich in der Zwischenzeit Maschinenelemente abgenutzt und/oder verändert haben (durch den Gebrauch und/oder Änderungen in den Betriebsumweltbedingungen, wie Temperatur, Feuchtigkeit, etc.). Im in Fig. 1 abgebildeten Fall stellt die Messeinrichtung z.B. fest, dass sich die Höhe der Maschinenelementen durch Gebrauch/Verschleiß verändert hat von h3a auf h3b und von h4a auf h4b und somit die Verschlussoberkante 2b um dh tiefer liegt als Verschlussoberkante 2a. Diese Information kann zusammen mit weiteren Messwerten (absolute Position des Behältnisses in Bezug auf die Anlage, Geometrie des Behältnisses etc) und/oder anderen abgeleitete charakteristische Kenngrößen an die Behandlungseinheiten der Anlage zum Behandeln von Behältnissen weitergegeben werden, wo sie zur Korrektur der Einstellwerte und/oder zur deren Steuerung verwendet werden können.

Die Standardvoreinstellungen der Einstellwerte der Anlage zum Behandeln von Behältnissen können Veränderungen, die während oder nach der Behandlung der Behälter und/oder die auf Verschleiß/Gebrauch oder veränderten Umweltbedingungen ruhen, nicht, oder nur unzureichend berücksichtigen.

**Fig. 2** veranschaulicht das Erfassen einer weiteren geometrischen Kenngröße der zu behandelnden Behältnisse, nämlich den Durchmesser der Behältnisse im Etikettierbereich. Wie **Fig. 2** verdeutlicht, ist der von der Messeinrichtung gemessene Durchmesser ØD1 von Behältnis 5a kleiner als der Durchmesser ØD2 von Behältnis 5b.

Abgesehen davon, dass verschiedene Behältnissorten verschiedene Geometrien haben können, kann der Unterschied der Durchmesser selbst bei gleicher Behältnissorte unter anderem daherrühren, dass sich z.B. der Druck in den Behältnissen unterscheidet, falls die Behältnisse vor der Messung bereits befüllt und verschlossen wurden oder durch Herstellungsschwankungen in der Wanddicke und Form der Behältnisse.

Die von einer Messeinrichtung erfassten Messwerte und abgeleiteten Kenngrößen können an einer Bedienkonsole (an einer Messeinrichtung und/oder an einer Behandlungseinheit) angezeigt werden, um vom Anlagenpersonal abgelesen, kontrolliert und bearbeitet werden. Die Informationsübertragung zwischen Messeinrichtung und Behältnisbehandlungseinheiten kann dabei sowohl über Kabel als auch kabellos erfolgen.

Die Messeinrichtung kann in die erste Behandlungseinheit integriert sein, oder sich nach der ersten Behandlungseinheit, vor oder in einer weiteren Behandlungseinheit befinden. Ebenso ist möglich, dass eine Mehrzahl von Messeinrichtungen an einer Mehrzahl von Behandlungseinheiten betrieben werden. Zusätzliche oder andere Messungen von anderen/einer anderen Messeinrichtung(en) können auch vor der ersten Behältnisbehandlung durchgeführt werden, falls sich die andere(n) Messeinrichtung(en) vor oder bei der ersten Behandlungseinheit befindet/n, oder die Messungen können nach der ersten Behältnisbehandlung durchgeführt werden. Im Fall einer Messeinrichtung, die in eine Behandlungseinheit integriert ist, können die Messungen während oder nach der Behandlung durchgeführt werden.

In **Fig. 3a, Fig. 3b** sind schematisch beispielhaft zwei verschiedene Anlagen A1 und A2 zum Behandeln von Behältnissen dargestellt. Beide Anlagen verfügen über wenigstens zwei Behandlungseinheiten B1 und B2, können aber beliebig viele weitere, also insgesamt, B1, B2, BN Behandlungseinheiten aufweisen. In dargestellter Konfiguration für Anlage A1 (**Fig. 3a**), ist eine Messeinrichtung M1 an/bei einer ersten Behandlungseinheit B1 vorgesehen, wobei die Messeinrichtung M1 auch in Behandlungseinheit B1 integriert sein kann. Die Messeinrichtung M1 kann Messungen an den Behältnissen und an Maschinenelementen durchführen, bei oder nach der Behandlung durch B1. Dabei ermittelte Messwerte und abgeleitete charakteristische Kenngrößen (z.B. zur Geometrie des Behältnisses, Abnutzung und Verschleiß von Maschinenelementen) werden von der Messeinrichtung analysiert und verarbeitet und die sich daraus ergebenden Werte für die Einstellung, Korrektur der Einstellung, Anpassung und Steuerungsparameter oder Befehle zur Einstellung und Steuerung für B1 und wenigstens einer weiteren Behandlungseinheit (z.B. B2) berücksichtigt werden. Dazu steht M1 wenigstens zeitweise in Kommunikationsverbindung über einen Kommunikationskanal K2 mit B1 selbst und/oder mit wenigstens einer weiteren Behandlungseinheit (z.B. B2) in Verbindung. Alternativ können die von M1 gesammelten und bestimmten Daten an eine zentrale Anlagesteuereinheit ZS über einen weiteren Kommunikationskanal K1 übermittelt werden. Die ZS steht dabei wenigstens zeitweise mit M1 und wenigstens einer Behandlungseinheit in Verbindung. Der Transport von Behältnissen innerhalb der Anlage erfolgt durch Transport-Maschinenelemente, wie z.B. Förderketten und Gleitleisten. Maschinenelement T12 ist beispielsweise verantwortlich dafür, Behältnisse von B1 nach B2 zu befördern und Tij befördert Behältnisse von i-ter Behandlungseinheit zu einer weiteren j-ten Behandlungseinheit, wobei i,j ganze Zahlen zwischen 2 und N sind.

In Anlage 2 (**Fig. 3b**), die wie Anlage 1 eine Anzahl von N Behandlungseinheiten aufweist, befindet sich die Messeinrichtung M1 nach der ersten Behandlungseinheit, d.h. in diesem Fall führt M1 Messungen an den Behältnissen nur nach einer ersten Behandlung durch B1 aus. Die Datenkommunikation zwischen M1, ZS und den Behandlungseinheiten verläuft allerdings wie in Anlage 1 beschrieben.

Vorteilhaft ist die erste Behandlungseinheit eine Füll- und/oder Verschließeinrichtung, also eine Behandlungseinheit zum Befüllen und/oder Verschließen von Behältnissen. Bei nachfolgenden Maschinen und Behandlungseinheiten kann es vorteilhaft sein, dass diese nicht geblockt, d.h. durch Transporteure oder Puffersysteme von der Füll- und/oder Verschließeinrichtung entkoppelt sind.

Vorteilhaft dient mindestens eine weitere Behandlungseinheit zum Etikettieren oder Bedrucken der Behältnisse.

Die Verwendung der Messwerte und der daraus abgeleiteten charakteristischen Kenngrößen, die aus einer Messeinrichtung gewonnen werden, um zur Steuerung, Anpassung und Einstellwertkorrektur von Behandlungseinheiten benutzt werden zu können, kann automatisch oder manuell erfolgen. Die manuelle Verwendung der Messwerte vom Anlagenpersonal kann z.B. über Bedienkonsolen und den entsprechenden Behandlungseinheiten geschehen, oder über eine zentrale Bedienkonsole. Ebenso kann die automatische Verwendung über eine zentrale Rechen/Steuereinheit, welche in zumindest zeitweiliger Kommunikationsverbindung mit der/den Messeinrichtung/en steht und alle von der/den Messeinrichtung/en bestimmten Messwerte und abgeleiteten charakteristischen Kenngrößen, Korrekturen, Steuerbefehle etc., sammelt und ggf. weiterverarbeitet und zur Steuerung, Anpassung und Einstellwertkorrektur der Behandlungseinheiten verwendet. Eine automatische Verwendung der Messeinrichtungsdaten (einschließlich Messwerte, abgeleiteter charakteristischen Kenngrößen, Steuer- und Anpassungsbefehle) ist aber auch möglich über einen direkten Kommunikationsweg zwischen Messeinrichtung/en und Behandlungseinheit/en.

Nachfolgende Beispiele zur Verwendung von durch die Messeinrichtung erfassten Messwerten dienen zur Veranschaulichung vorteilhafter Ausführungen der Erfindung.

Die Erfassung der Behältnishöhe kann zur Einstellung der Stauerkennungssensoren im Transport und in Maschineneinläufen, sowie der Höheneinstellung der Sensorik verwendet werden.

Die Erfassung des Behältnisdurchmessers kann zur Einstellung der Behältniseinläufe an Etikettiermaschinen und Packer benützt werden.

Die Messung des Behältnisdurchmessers im Etikettenbereich eines Behältnisses kann zur Einstellung der Etikettiermaschinen verwendet werden.

Die Messung der Kontur des Behältnisses im Druckbereich für das Mindesthaltbarkeitsdatum kann zur Einstellung des Druckers benützt werden.

Die Anzahl erfindungsgemäß erfassbarer Messwerte, abgeleiteter charakteristischer Kenngrößen (d.h. Parameter die Eigenschaften der Behältnisse, Anlage, bzw. Teile der Anlage beschreiben) und daraus folgende Steuer-, Einstell-, Anpassungsbefehle für Behandlungseinheiten (d.h.. Parameter die die Behandlung der Behältnisse beschreiben) lässt sich unter dem Schutzumfang der nachgeordneten Ansprüche fortsetzen und beschränkt somit sich nicht auf die hier angeführten.

Es folgen 2 Blatt mit 3 Abbildungen, in denen folgende Bezugszeichen verwendet werden.
**1 a, 1 b, 5a, 5b** Behältnisse verschiedener Geometrie
**2a, 2b** Verschlussoberkante der Behältnisse 1 a, 1 b
**3a, 4a** Neue/nicht abgenutzte Maschinenelemente
**h3a, h4a** Höhe der Maschinenelemente 3a und 4a
**3b, 4b** abgenutzte/verschlissene oder durch Änderungen in den Betriebsumweltbedingungen veränderte Maschinenelemente
**h3b, h4b** Höhe der Maschinenelemente 3b und 4b
**h1a, h1 b** Höhe von Behältnis 1 a, bzw. 1 b (wobei Behältnishöhe=Distanz zwischen Behältnisboden und Verschlussoberkante des Behältnisses)
**dh** Differenz der Summe von (h1 a + h3a + h3a) und Summe von (h1 b + h3b + h3b)
**ØD1, ØD2** Durchmesser im Etikettenbereich der Behältnisse 5a und 5b
**6a, 6b** Etikettenbereich der Behältnisse 5a und 5b
**A1, A2** Anlagen A1, A2 zur Behandlung von Behältnissen
**B1, B2, BN** Erste, zweite und N-te Behandlungseinheit zur Behandlung von Behältnissen
**K1** Kommunikationskanal zur Übermittlung von Daten, Befehlen und anderen Informationen zwischen den Behandlungseinheiten und der zentralen Anlagesteuerungseinheit
**K2** Kommunikationskanal zur Übermittlung von Daten, Befehlen und anderen Informationen zwischen einer Messeinrichtung und Behandlungseinheiten
**T12** Maschinenelement zum Transport von Behältnissen zwischen erster und zweiter Behandlungseinheit
**Tij** Maschinenelement zum Transport von Behältnissen zwischen i-ter und j-ter Behandlungseinheit, wobei i,j ganze Zahlen zwischen 2 und N sind.
**ZS** Zentrale Anlagesteuerungseinheit
**M1** Messeinrichtung

## Patentansprüche

1. Verfahren zum Betreiben einer Anlage (A1, A2) zum Behandeln von Behältnissen, wobei die Behältnisse von wenigstens einer ersten Behandlungseinheit (B1) der Anlage behandelt werden und die Behältnisse von wenigstens einer weiteren Behandlungseinheit der Anlage behandelt werden und wobei eine Messeinrichtung (M1) nach oder bei der Behandlung in der ersten Behandlungseinheit wenigstens eine für die geometrische Form der Behältnisse charakteristische Kenngröße ermittelt, wobei wenigstens eine von der Messeinrichtung ermittelte charakteristische Kenngröße für die geometrische Form der Behältnisse für die Steuerung oder Einstellung der wenigstens einen nach der Messeinrichtung angeordneten weiteren Behandlungseinheit und/oder deren Sensoren berücksichtigt wird, und **dadurch gekennzeichnet,**
**dass** die Messeinrichtung (M1) nach oder bei der Behandlung in der ersten Behandlungseinheit (B1) wenigstens eine für den Verschleiß wenigstens eines Maschinenelementes charakteristische Kenngröße ermittelt, sowie die wenigstens eine für den Verschleiß wenigstens eines Maschinenelementes charakteristische Kenngröße für die Steuerung oder Einstellung der ersten Behandlungseinheit (B1) sowie der wenigstens einen nach der Messeinrichtung angeordneten weiteren Behandlungseinheit und/oder deren Sensoren berücksichtigt wird.

2. Verfahren nach Anspruch 1, **dadurch gekennzeichnet, dass** die wenigstens eine von der Messeinrichtung (M1) ermittelte charakteristische Kenngröße für die geometrische Form der Behältnisse, und/oder die wenigstens eine von der Messeinrichtung ermittelte charakteristische Kenngröße für den Verschleiß wenigstens eines Maschinenelementes, und daraus abgeleitete Steuerungs- und Anpassungsbefehle und Einstellwerte direkt oder über eine zentrale Anlagesteuereinheit (ZS) an wenigstens eine weitere Behandlungseinheit übertragen werden und zur Einstellung und Steuerung der wenigstens einen weiteren Behandlungseinheit verwendet werden.

3. Verfahren nach wenigstens einem der vorangegangenen Ansprüche, **dadurch gekennzeichnet, dass** die erste Behandlungseinheit (B1) eine Füll- und/oder Verschließeinrichtung ist.

4. Verfahren nach wenigstens einem der vorangegangenen Ansprüche, **dadurch gekennzeichnet, dass** die erste weitere Behandlungseinheit nach der Messeinrichtung (M1) eine Etikettiereinrichtung oder eine Bedruckungseinrichtung ist.

5. Verfahren nach wenigstens einem der vorangegangenen Ansprüche, **dadurch gekennzeichnet, dass** über eine Anzeigeeinrichtung wenigstens eine Information über wenigstens eine für die geometrische Form der Behältnisse charakteristische Kenngröße des hergestellten Behältnisses oder ein davon abgeleiteter Einstellwert, und/oder wenigstens eine Information über wenigstens eine für den Verschleiß wenigstens eines Maschinenelementes charakteristische Kenngröße, ausgegeben wird.

6. Anlage zum Behandeln von Behältnissen, mit einer ersten Behandlungseinheit (B1), wenigstens einer weiteren Behandlungseinheit, und mit einer Messeinrichtung (M1) nach oder bei der ersten Behandlungseinheit, so konfiguriert, dass die Messeinrichtung (M1) derart gestaltet ist, wenigstens eine für die geometrische Form der Behältnisse charakteristische Kenngröße bei oder nach der Behandlung durch die erste Behandlungseinheit zu ermitteln und wenigstens eine besagte charakteristische Kenngröße für die Form der Behältnisse für die Steuerung oder Einstellung der wenigstens einen nach der Messeinrichtung angeordneten weiteren Behandlungseinheit und/oder deren Sensoren verwenden kann, und **dadurch gekennzeichnet, dass** die Anlage 7 so konfiguriert ist, dass die Messeinrichtung (M1) derart gestaltet ist, wenigstens eine für den Verschleiß wenigstens eines Maschinenelementes charakteristische Kenngröße zu ermitteln und wenigstens eine besagte charakteristische Kenngröße zum Verschleiß wenigstens eines Maschinenelementes für die Steuerung oder Einstellung der ersten Behandlungseinheit (B1) sowie der wenigstens einen nach der Messeinrichtung angeordneten weiteren Behandlungseinheit und/oder deren Sensoren zu verwenden.

7. Anlage nach Anspruch 6, **gekennzeichnet durch** eine zentrale Anlagesteuereinheit (ZS), welche derart gestaltet ist, dass sie wenigstens zeitweise in Datenkommunikation mit den Steuerungen der einzelnen Behandlungseinheiten stehen kann, so konfiguriert, dass die wenigstens eine von der Messeinrichtung ermittelte charakteristische Kenngröße für die geometrische Form der Behältnisse, und/oder die wenigstens eine von der Messeinrichtung (M1) ermittelte charakteristische Kenngröße für den Verschleiß wenigstens eines Maschinenelementes, und daraus abgeleitete Steuerungs-, und Anpassungsbefehle und Einstellwerte direkt oder über die zentrale Anlagesteuereinheit (ZS) an wenigstens eine weitere Behandlungseinheit übertragen werden und zur Einstellung und Steuerung der ersten Behandlungseinheit (B1) sowie der wenigstens einen weiteren Behandlungseinheit verwendet sind.

8. Anlage nach wenigstens einem der vorangegangenen Ansprüche 6 bis 7, **dadurch gekennzeichnet, dass** die erste Behandlungseinheit (B1) eine Füll- und/oder Verschließeinrichtung ist.

9. Anlage nach wenigstens einem der vorangegangenen Ansprüche 6 bis 8, **dadurch gekennzeichnet, dass** die erste weitere Behandlungseinheit nach der Messeinrichtung (M1) eine Etikettiereinrichtung oder eine Bedruckungseinrichtung ist.

10. Anlage nach wenigstens einem der vorangegangenen Ansprüche 6 bis 9, **dadurch gekennzeichnet, dass** sie eine Anzeigeeinrichtung aufweist, welche derart gestaltet ist, dass sie wenigstens eine Information über wenigstens eine für die geometrische Form der Behältnisse charakteristische Kenngröße des hergestellten Behältnisses oder ein davon abgeleiteter Einstellwert oder Steuerbefehl, und/oder wenigstens eine Information über wenigstens eine für den Verschleiß wenigstens eines Maschinenelementes charakteristische Kenngröße oder ein davon abgeleiteter Einstellwert oder Steuerbefehl, ausgibt.

## Claims

1. A method for operating a system (A1, A2) for treating containers, wherein the containers are treated by at least one first treatment unit (B1) of the system, and the containers are treated by at least one additional treatment unit of the system, and wherein a measuring device (M1) determines, either after or during the treatment in the first treatment unit, at least one parameter that is characteristic of the geometric shape of the containers, wherein at least one parameter determined by the measuring device that is characteristic of the geometric shape of the containers is taken into account for the control or adjustment of the at least one additional treatment unit and/or the sensors thereof disposed after the measuring device,
**characterized in**
**that** the measuring device (M1) determines, either after or during the treatment in the first treatment unit (B1), at least one parameter that is characteristic of the abrasive wear of at least one machine element, as well as taken into account the at least one parameter that is characteristic of the abrasive wear of at least one machine element for the control or adjustment of the first treatment unit (B1) and of the at least one additional treatment unit and/or sensors thereof disposed after the measuring device.

2. The method according to claim 1, **characterized in that** the at least one parameter determined by the measuring device (M1) that is characteristic of the geometric shape of the containers, and/or the at least one parameter determined by the measuring device that is characteristic of the abrasive wear of at least one machine element, and control and adjustment commands, and setting values derived therefrom, are transferred to at least one additional treatment unit either directly or by means of a central system control unit (ZS), and are used for setting up and control of the at least one additional treatment unit.

3. The method according to at least one of the preceding claims, **characterized in that** the first treatment unit (B1) is a filling and/or sealing device.

4. The method according to at least one of the preceding claims, **characterized in that** the first additional treatment unit after the measuring device (M1) is a labeling device or an imprinting device.

5. The method according to at least one of the preceding claims, **characterized in that** at least one piece of information with respect to at least one parameter of the manufactured container that is characteristic of the geometric shape of the containers, or a setting value derived therefrom, and/or at least one piece of information with respect to at least one parameter that is characteristic of the abrasive wear of at least one machine element, is output by means of a display device.

6. A system for treating containers having a first treatment unit (B1), at least one additional treatment unit, and having a measuring device (M1) after or with the first treatment unit, configured in such a way that the measuring device (M1) is designed to determine at least one parameter that is characteristic of the geometric shape of the containers either during or after the treatment by the first treatment unit, and at least one aforementioned parameter that is characteristic of the shape of the containers can be used for the control or adjustment of the at least one additional treatment unit and/or sensors thereof disposed after the measuring device, and **characterized in that** said system is configured in such a way that the measuring device (M1) is designed to determine at least one parameter that is characteristic of the abrasive wear of at least one machine element, and to use at least one aforementioned parameter concerning the abrasive wear of at least one machine element that is characteristic of the control or setting of the first treatment unit (B1) and at least one additional treatment unit and/or sensors thereof disposed after the measuring device.

7. The system according to claim 6, **characterized by** a central system control unit (ZS), which is designed such that it may, at least temporarily, be in data communication with the controls of the individual treatment units, configured in such a way that the at least one parameter determined by the measuring device that is characteristic of the geometric shape of the containers, and/or the at least one parameter determined by the measuring device (M1) that is characteristic of the abrasive wear of at least one machine element, and control and adjustment commands, and setting values derived therefrom, are transmitted to at least one additional treatment unit either directly or by means of the central system control unit (ZS), and are used to set and control the first treatment unit (B1) and the at least one additional treatment unit.

8. The system according to at least one of the preceding claims 6 to 7, **characterized in that** the first treatment unit (B1) is a filling and/or sealing device.

9. The system according to at least one of the preceding claims 6 to 8, **characterized in that** the first additional treatment unit after the measuring device (M1) is a labeling device or an imprinting device.

10. The system according to at least one of the preceding claims 6 to 9, **characterized in that** said system has a display device, which is designed in such a way that it outputs at least one piece of information with respect to at least one parameter of the manufactured container that is characteristic of the geometric shape of the containers, or a setting value or control command derived therefrom, and/or at least one piece of information with respect to at least one parameter that is characteristic of the abrasive wear of at least one machine element, or a setting value or control command derived therefrom.

## Revendications

1. Procédé pour assurer le fonctionnement d'une installation (A1, A2) de traitement de contenants, d'après lequel les contenants sont traités par au moins une première unité de traitement (B1) de l'installation, et les contenants sont traités par au moins une unité de traitement supplémentaire de l'installation, et
d'après lequel un premier dispositif de mesure (M1) détermine après ou pendant le traitement des contenants dans la première unité de traitement, une grandeur distinctive caractéristique de la forme géométrique des contenants,
d'après lequel au moins une grandeur distinctive caractéristique de la forme géométrique des contenants, déterminée par le dispositif de mesure, est prise en considération pour la commande ou le réglage de ladite au moins une unité de traitement supplémentaire, agencée après le dispositif de mesure, et/ou de ses capteurs, et
**caractérisé**
**en ce que** le dispositif de mesure (M1) détermine après ou pendant le traitement dans la première unité de traitement (B1), au moins une grandeur distinctive caractéristique de l'usure d'au moins un élément de machine, et prend en considération ladite au moins une grandeur distinctive caractéristique de l'usure d'au moins un élément de machine, pour la commande ou le réglage de la première unité de traitement (B1) ainsi que de ladite au moins une unité de traitement supplémentaire, agencée après le dispositif de mesure, et/ou de ses capteurs.

2. Procédé selon la revendication 1, **caractérisé en ce que** ladite au moins une grandeur distinctive caractéristique de la forme géométrique des contenants, déterminée par le dispositif de mesure (M1), et/ou ladite au moins une grandeur distinctive caractéristique de l'usure d'au moins un élément de machine, déterminée par le dispositif de mesure, et des ordres de commande et d'adaptation et des valeurs de réglage, qui en sont dérivés, sont transmis directement ou par l'intermédiaire d'une unité centrale de commande de l'installation (ZS), à au moins une unité de traitement supplémentaire, et sont utilisés pour le réglage et la commande de ladite au moins une unité de traitement supplémentaire.

3. Procédé selon l'une au moins des revendications précédentes, **caractérisé en ce que** la première unité de traitement (B1) est un dispositif de remplissage et/ou de fermeture.

4. Procédé selon l'une au moins des revendications précédentes, **caractérisé en ce que** la première unité de traitement supplémentaire après le dispositif de mesure (M1) est un dispositif d'étiquetage ou un dispositif d'impression.

5. Procédé selon l'une au moins des revendications précédentes, **caractérisé en ce que** par l'intermédiaire d'un dispositif de visualisation, est délivrée au moins une information concernant au moins une grandeur distinctive caractéristique de la forme géométrique des contenants du contenant fabriqué, ou bien une valeur de réglage qui en est dérivée, et/ou au moins une information concernant au moins une grandeur distinctive caractéristique de l'usure d'au moins un élément de machine.

6. Installation de traitement de contenants avec une première unité de traitement (B1), au moins une unité de traitement supplémentaire, et un dispositif de mesure (M1) après ou au niveau de la première unité de traitement, l'installation étant configurée de façon à ce que le dispositif de mesure (M1) soit en mesure de déterminer au moins une grandeur distinctive caractéristique de la forme géométrique des contenants pendant ou après le traitement par la première unité de traitement, et d'utiliser ladite au moins une grandeur distinctive caractéristique de la forme géométrique des contenants pour la commande ou le réglage de ladite au moins une unité de traitement supplémentaire, agencée après le dispositif de mesure, et/ou de ses capteurs, et **caractérisée en ce que** l'installation (7) est configurée de façon à ce que le dispositif de mesure (M1) soit en mesure de déterminer au moins une grandeur distinctive caractéristique de l'usure d'au moins un élément de machine, et d'utiliser ladite au moins une grandeur distinctive caractéristique de l'usure d'au moins un élément de machine, pour la commande ou le réglage de la première unité de traitement (B1) ainsi que de ladite au moins une unité de traitement supplémentaire, agencée après le dispositif de mesure, et/ou de ses capteurs.

7. Installation selon la revendication 6, **caractérisée par** une unité centrale de commande de l'installation (ZS) qui est conçue de manière à pouvoir être, au moins par moments, en communication de données avec les commandes des unités de traitement individuelles, et est configurée de façon à ce que ladite au moins une grandeur distinctive caractéristique de la forme géométrique des contenants déterminée par le dispositif de mesure, et/ou laite au moins une grandeur distinctive caractéristique de l'usure d'au moins un élément de machine déterminée par le dispositif de mesure (M1), et des ordres de commande et d'adaptation et des valeurs de réglage, qui en sont dérivés, soient transmis directement ou par l'intermédiaire de l'unité centrale de commande de l'installation (ZS), à au moins une unité de traitement supplémentaire, et soient utilisés pour le réglage et la commande de la première unité de traitement (B1) ainsi que de ladite au moins une unité de traitement supplémentaire.

8. Installation selon l'une au moins des revendications précédentes 6 à 7, **caractérisée en ce que** la première unité de traitement (B1) est un dispositif de remplissage et/ou de fermeture.

9. Installation selon l'une au moins des revendications précédentes 6 à 8, **caractérisée en ce que** la première unité de traitement supplémentaire après le dispositif de mesure (M1) est un dispositif d'étiquetage ou un dispositif d'impression.

10. Installation selon l'une au moins des revendications précédentes 6 à 9, **caractérisée en ce qu'**elle comporte un dispositif de visualisation qui est conçu pour délivrer au moins une information concernant au moins une grandeur distinctive caractéristique de la forme géométrique des contenants du contenant fabriqué, ou bien une valeur de réglage ou un ordre de commande, qui en est dérivé, et/ou au moins une information concernant au moins une grandeur distinctive caractéristique de l'usure d'au moins un élément de machine, ou bien une valeur de réglage ou un ordre de commande, qui en est dérivé.
